# FASCICULE DE BREVET EUROPEEN

(11) **EP 0 926 074 B1**
(45) Date de publication et mention de la délivrance du brevet: **05.11.2003**
(21) Numéro de dépôt: 98403028.8
(22) Date de dépôt: 03.12.1998
(51) Int. Cl.: B65D 23/00

(54) **Récipient comportant une pièce anti-fuite et pièce anti-fuite**
Behälter mit Anti-Tropfvorrichtung und Anti-Tropfvorrichtung
Container with an anti-spill device and anti-spill device

(30) Priorité: 19.12.1997 FR 9716161
(43) Date de publication de la demande: 30.06.1999
(73) Titulaire: L'OREAL, 75008 Paris (FR)
(72) Inventeur: Gueret, Jean-Louis, 75018 Paris (FR)
(74) Mandataire: Leszczynski, André

(56) Documents cités:
- EP-A- 0 439 034
- FR-A- 924 786
- FR-A- 1 214 726
- US-A- 2 140 231
- US-A- 4 799 636
- US-A- 4 941 579
- US-A- 5 391 011
- US-A- 5 513 885

## Description

La présente invention concerne les récipients pourvus d'une ouverture en partie supérieure et plus particulièrement mais non exclusivement les récipients comportant un applicateur comprenant une tige munie à une extrémité d'un organe de préhension constituant également un capuchon de fermeture et à l'autre extrémité d'un élément d'application.

De tels récipients sont utilisés pour le conditionnement de liquidés tels que des vernis à ongles par exemple.

On a proposé dans le brevet US 3 146 806 d'insérer dans le col d'un récipient un obturateur, constitué par un disque fendu radialement pour former des secteurs flexibles fermant l'ouverture du récipient lorsque l'applicateur est retiré, pour empêcher l'écoulement du liquide contenu dans le récipient en cas de renversement accidentel.

Toutefois, l'utilisation d'un tel obturateur n'est pas envisageable lorsque l'on ne désire pas essorer l'élément d'application ou encore lorsque l'on désire l'essorer d'une manière particulière et qu'il est impossible d'obtenir un tel essorage si l'élément d'application doit traverser l'obturateur précité.

On connaît par le brevet US-A-2 140 231 une pièce de support dans laquelle est inséré un récipient comportant un applicateur de vernis à ongles.

Cette pièce de support comporte deux pattes destinées à reposer sur les doigts de l'utilisateur lorsque le récipient est ouvert et empêchent le produit de s'écouler du récipient en cas de renversement accidentel.

Le récipient est retenu par friction dans la pièce de support et, en raison du contact étroit existant entre le récipient et la pièce de support, cette dernière ne protège pas de manière satisfaisante le récipient des chocs.

L'invention a notamment pour but de remédier aux inconvénients de la pièce de support décrite dans le brevet US-A-2 140 231.

Elle y parvient grâce à une nouvelle pièce anti-fuite et à un nouveau récipient tels que définis dans les revendications 1 et 7 respectivement.

Selon l'invention la pièce anti-fuite comporte deux parties à assembler autour du corps du récipient.

Ces deux parties peuvent être reliées par une charnière du côté du fond du corps du récipient.

La pièce anti-fuite forme une fois les deux parties assemblées une cage autour du corps du récipient, le protégeant des chocs tout en empêchant le produit contenu à l'intérieur de couler en cas de renversement accidentel ou lorsque le récipient repose sur une surface plane.

Avantageusement, la pièce anti-fuite est fixée sur le corps du récipient sans possibilité de rotation sur ce dernier, ce qui permet de ne pas gêner le vissage ou le dévissage de l'applicateur lorsque le récipient comporte un col fileté.

Le récipient muni de la pièce anti-fuite selon l'invention peut contenir un vernis à ongles ou un autre produit cosmétique et présenter une faible contenance, inférieure ou égale à 100 ml, de préférence encore inférieure ou égale à 25 ml, de préférence encore inférieure ou égale à 10 ml.

L'invention a encore pour objet un récipient contenant du vernis à ongles, ce récipient comportant un corps formant réservoir, de faible contenance, ce corps étant pourvu d'une ouverture en partie supérieure, bordée par un col fileté, le récipient comportant en outre un applicateur muni à une extrémité d'un capuchon de fermeture venant se visser sur ledit col et à l'autre extrémité d'un élément d'application, ce récipient étant caractérisé par le fait qu'il comporte au moins une pièce anti-fuite selon une des revendications 1-6.

L'invention a encore pour objet une pièce anti-fuite constituant un accessoire commercialisé indépendamment d'un flacon, destinée à être fixée sur ce flacon, lequel comporte un applicateur, cette pièce anti-fuite étant mise en place sur le flacon pour empêcher une fuite de produit lorsque le flacon repose sur une surface horizontale au moins par son fond et par ladite pièce anti-fuite, notamment en cas de renversement accidentel du flacon, cette pièce anti-fuite comportant des moyens pour permettre sa fixation par l'utilisateur lui-même sur le flacon.

L'utilisateur peut aisément munir un flacon existant d'une ou plusieurs pièces anti-fuite selon l'invention.

La fabrication et la commercialisation d'une pièce anti-fuite selon l'invention, indépendamment du flacon qu'elle est destinée à équiper, présente de nombreux avantages, notamment :
- la pièce anti-fuite ne modifie pas l'apparence du flacon lorsque ce dernier est présenté à la vente,
- les éventuelles informations portées sur le flacon ne sont pas masquées, et
- le flacon peut être réalisé sans surcoût, de sorte que l'utilisation d'une telle pièce anti-fuite est économiquement avantageuse.

Selon l'invention la pièce anti-fuite est réalisée dans un matériau et/ou avec une forme permettant d'amortir les chocs et de protéger le flacon.

La pièce anti-fuite peut notamment être réalisée dans un élastomère ou un matériau alvéolaire conformé par compression ou non.

D'autres caractéristiques et avantages de la présente invention ressortiront à la lecture de la description détaillée qui va suivre, d'exemples de réalisation non limitatifs de l'invention, et à l'examen du dessin annexé sur lequel :
- les figures 1 à 3 représentent un récipient équipé d'une pièce anti-fuite,
- la figure 4 représente une pièce anti-fuite conforme à un deuxième exemple et la figure 5 représente un flacon équipé sur chaque face d'une telle pièce anti-fuite,
- les figures 6 à 8 représentent un troisième exemple,
- les figures 9 et 10 représentent deux présentoirs destinés à accueillir le récipient des figures 6 à 8,
- la figure 11 illustre un quatrième exemple,
- la figure 12 illustre un cinquième exemple,
- la figure 13 illustre un sixième exemple,
- les figures 14 et 15 illustrent un septième exemple, et
- les figures 16 et 17 illustrent un exemple de mise en oeuvre de l'invention.

On a représenté sur la figure 1 une pièce anti-fuite 1 conforme à un premier exemple.

Cette pièce 1 se présente sous la forme d'un étrier comportant deux parties latérales 2,3 réunies par une partie supérieure 4, laquelle est traversée par un perçage 5 destiné au passage du col 6 d'un flacon 7, comme illustré sur la figure 2.

Ce flacon 7 présente une forme générale aplatie et il est réalisé en matière plastique ou en verre.

De préférence, le flacon 7 contient un produit visqueux ne générant pas d'éclaboussures en cas de renversement accidentel.

Les faces en regard des parties latérales 2 et 3 sont conformées pour épouser le relief des faces principales opposées 8 et 9 du flacon 7.

La fixation de la pièce anti-fuite 1 sur le flacon 7 peut s'effectuer par exemple avec de la colle ou en variante la pièce anti-fuite 1 peut être retenue tout simplement par friction.

Le col 6 est fileté pour permettre le vissage d'un capuchon de fermeture non représenté, qui sert également d'organe de préhension pour un applicateur tel qu'un pinceau par exemple, lequel vient se loger à l'intérieur du flacon 7 lorsque celui-ci est fermé.

Le flacon 7 présente un fond plat 10, ce qui lui permet de tenir debout avec son axe vertical, lorsque posé sur une surface plane S.

La pièce anti-fuite 1 permet d'éviter, si le flacon 7 est renversé accidentellement, que le liquide contenu à l'intérieur ne s'écoule par l'ouverture 11 du col 6.

A cet effet, les parties latérales 2 et 3 de la pièce anti-fuite 1 sont conformées de manière à venir en appui sur la surface plane S et maintenir l'axe du flacon 7 suffisamment incliné vers le haut pour que le niveau du liquide à l'intérieur du flacon 7 reste en deça du bord de l'ouverture 11, même lorsque celui-ci est plein.

La forme de la pièce anti-fuite 1 est facilement déterminée par l'homme du métier en fonction de la géométrie du flacon 7, et de la quantité de liquide normalement contenue dans ce dernier.

La pièce anti-fuite 1 peut être réalisée dans tout matériau approprié.

Elle peut notamment être réalisée en une matière élastiquement déformable et/ou en une matière alvéolaire.

Dans le cas où une matière alvéolaire est utilisée, celle-ci peut être comprimée par endroits pour donner sa forme à la pièce anti-fuite.

La pièce anti-fuite est réalisée dans un matériau et avec une forme permettant d'amortir les chocs et d'éviter la casse du flacon 7 en cas de chute, particulièrement lorsque ce dernier est en verre.

La pièce anti-fuite 1 peut également être réalisée dans un matériau choisi pour l'effet esthétique qu'il confère au flacon 7.

La pièce anti-fuite 1 est de préférence proposée à l'utilisateur en tant qu'accessoire indépendamment du flacon 7, à charge pour celui-ci de la monter sur le flacon 7 pour constituer un récipient selon l'invention.

En variante, le flacon 7 peut être proposé à l'utilisateur déjà muni de la pièce anti-fuite 1.

Dans l'exemple des figures 1 à 3, le flacon 7 présente une forme aplatie et ne peut, selon toute probabilité, se retrouver sur la tranche en cas de renversement accidentel. Il n'est donc pas nécessaire que la pièce anti-fuite 1 recouvre la tranche du flacon 7.

La pièce anti-fuite 1 peut faciliter la prise en main du flacon 7, par exemple entre deux doigts de l'utilisateur, en empêchant le flacon de glisser entre les doigts de l'utilisateur.

En particulier, la pièce anti-fuite 1 ne gêne pas le vissage ou le dévissage de l'applicateur.

On a représenté sur la figure 4 une pièce anti-fuite 14 présentant une face extérieure sensiblement hémisphérique et une face intérieure sensiblement plane, laquelle est munie d'une pellicule adhésive protégée avant la mise en place sur le flacon 7 par une feuille de protection amovible 15.

Le nombre et les emplacements où sont fixés les pièces anti-fuite 14 dépendent de la géométrie du flacon.

Dans l'exemple décrit ici, l'utilisateur met en place deux pièces anti-fuite 14 sur les faces 8 et 9 du flacon 7, à proximité du col 6, de manière à obtenir le même résultat que dans l'exemple de réalisation précédent, à savoir le maintien du bord de l'ouverture 11 au-dessus du niveau du liquide lorsque le récipient est renversé accidentellement sur la surface plane S.

On a représenté sur les figures 6 à 8 un récipient 20 conforme à un troisième exemple.

Ce récipient 20 comporte un corps 21 muni à une extrémité d'un col fileté 22 et à l'autre extrémité d'un fond 23, convexe vers l'extérieur.

Une pièce anti-fuite 24 est rapportée sur le corps 21 à la base du col 22.

La pièce anti-fuite 24 est par exemple collée au corps 21 du récipient.

Un capuchon de fermeture 25 est vissé sur le col 22 pour l'obturer.

Ce capuchon de fermeture 25 sert également d'organe de préhension pour un applicateur comportant une tige 26 fixée à une extrémité au capuchon 25 et munie à l'autre extrémité d'un organe d'application tel qu'un pinceau 27.

Le corps 21 peut contenir une ou plusieurs billes 28 permettant d'homogénéiser le produit avant son application, par exemple sur les ongles.

La pièce anti-fuite 24 se présente sous la forme d'une couronne formant saillie radialement vers l'extérieur et dont la surface est généralement convexe.

Le fond 23 ne permet pas au récipient 20 de tenir debout.

Lorsque le récipient 20 est posé sur une surface plane S, il repose avec son axe orienté vers le haut grâce à la pièce anti-fuite 24. L'axe du récipient 20 est alors suffisamment incliné par rapport à l'horizontale pour que le niveau du liquide contenu à l'intérieur du corps 21 se situe en retrait du bord de l'ouverture du col 22.

Le capuchon 25 présente un sommet tronqué, ce qui permet au récipient 20 de tenir debout à l'envers, comme représenté sur la figure 7.

Le récipient 20 est avantageusement présenté à la vente dans un présentoir 30 comportant une paroi de support 31 pourvue d'ouvertures 32 permettant chacune d'engager le corps 21 d'un récipient 20, comme représenté à la figure 9.

La paroi de support 31 repose sur des pieds 33 dont la longueur est supérieure à la hauteur du corps 21.

Le diamètre de chaque ouverture 32 est inférieur au diamètre extérieur de la pièce anti-fuite 24, de sorte que le récipient 20 repose par cette dernière sur la paroi de support 31.

On peut aussi utiliser un présentoir 40 ne pouvant contenir qu'un seul récipient 20, comportant une coque sensiblement hémisphérique 40, traversée à son sommet par une ouverture 41 permettant d'introduire le corps 21 du récipient 20, comme représenté sur la figure 10.

Le récipient 20 vient en appui par la pièce anti-fuite 24 sur le présentoir 40.

On a représenté sur la figure 11 un récipient 50 conforme à un nouvel exemple.

Ce récipient comporte un flacon 51, généralement cylindrique de révolution, pourvu d'un fond plat, lequel est bordé par un bourrelet annulaire 52, et muni à l'autre extrémité d'un col fileté 53.

La pièce anti-fuite 54 se présente sous la forme d'une couronne enfilée sur le corps cylindrique du flacon 51, et positionnée à proximité du col 53, de manière à maintenir le niveau du liquide au-dessous du bord de l'ouverture du col 53.

Dans l'exemple de la figure 11, la pièce anti-fuite 54 est fixée sur le corps du flacon 51 par collage par exemple.

En variante, comme illustré sur la figure 12, on peut prévoir sur le corps du flacon des reliefs 55 et 56 entre lesquels la pièce anti-fuite 54 peut venir se loger, cette dernière étant mise en place sur le flacon par déformation élastique. Le flacon peut comporter une série de reliefs permettant à l'utilisateur de positionner la pièce anti-fuite plus ou moins près de l'ouverture du flacon, en fonction du niveau de remplissage par exemple.

La pièce anti-fuite 54 est suffisamment serrée sur le corps du flacon pour empêcher une rotation relative et permet ainsi à l'utilisateur de dévisser l'applicateur en ne tenant qu'elle.

Dans l'exemple de réalisation de la figure 13, la pièce anti-fuite 60 entoure entièrement le flacon 61, en étant collée sur ce dernier par exemple.

Cette pièce anti-fuite 60 présente une surface extérieure inférieure 62 convexe vers l'extérieur, sensiblement hémisphérique, conformée pour pouvoir rouler sur une surface plane S.

Les forces de réaction F exercées par la surface S sur la pièce anti-fuite 60 sont positionnées par rapport au centre de gravité G du récipient de manière qu'un couple s'exerce sur celui-ci, tendant à le ramener dans une position où son axe est incliné suffisamment vers le haut pour que le niveau du liquide dans le flacon 61 reste inférieur au bord de son col 63.

Plus précisément, les forces de réaction F se situent par rapport au plan vertical contenant le centre de gravité G, du même côté que le col 63.

Lorsque d'une manière générale la pièce anti-fuite recouvre la totalité du flacon ou sa majeure partie, il est avantageux de réaliser la pièce anti-fuite dans un matériau transparent ou de prévoir une partie ajourée permettant à l'utilisateur de voir le niveau du liquide dans le flacon. Cela permet également à l'utilisateur de prélever plus facilement le produit losque le flacon est presque vide.

On a représenté sur les figures 14 et 15 un récipient 70 conforme à un autre exemple.

Ce récipient 70 comporte un flacon 71 dont le corps est cylindrique de révolution, muni à une extrémité d'un fond plat 72 et à l'autre extrémité d'un col fileté 73.

La pièce anti-fuite 74 présente une forme annulaire et une surface extérieure convexe vers l'extérieur.

Sa surface intérieure est cylindrique de révolution pour épouser la forme du flacon 71.

La pièce anti-fuite 74 est par exemple retenue par friction sur le flacon 71, avec un serrage suffisant pour permettre à l'utilisateur de visser sur le flacon ou dévisser sans problèmes l'applicateur en ne tenant que la pièce anti-fuite.

En section axiale, la surface extérieure de la pièce anti-fuite 74 est profilée de telle sorte que les forces de réaction F sont positionnées par rapport au centre de gravité du récipient de manière à créer un couple tendant à ramener celui-ci dans une position d'équilibre représentée sur la figure 14, dans laquelle l'axe du récipient est suffisamment incliné vers le haut pour que le niveau du liquide à l'intérieur du flacon 71 soit inférieur au bord du col 73.

Lorsque le récipient est renversé, le poids P exerce un couple tendant à le ramener vers la position d'équilibre précitée, comme illustré sur la figure 15.

Les modes de réalisation décrits précédemment en référence aux figures 1 à 15 ne sont pas couverts par les revendications mais utiles à la compréhension de l'invention.

On a représenté sur la figure 16 une pièce anti-fuite 80 conforme à un huitième exemple de réalisation de l'invention.

Cette pièce anti-fuite 80 comporte deux parties 81, 82 à assembler autour du flacon, par exemple le flacon 7 décrit précédemment.

Ces parties 81 et 82 sont reliées à une extrémité par une charnière 83 et comportent chacune, du côté opposé à la charnière 83, une bride 84, 85.

Ces brides 84 et 85 sont destinées à former un collier autour du col 6 du flacon 7 lorsque les parties 81 et 82 sont assemblées l'une contre l'autre, comme illustré sur la figure 17.

Les brides 84 et 85 sont reliées à la charnière 83 par un ensemble de barreaux référencés 86 pour la partie 81 et 87 pour la partie 82.

Lorsque les parties 81 et 82 sont refermées autour du flacon 7, les barreaux 86 et 87 de la pièce anti-fuite 80 constituent une cage protégeant le flacon 7 des chocs et maintenant l'ouverture du col 6 au-dessus du niveau du liquide dans le flacon 7, pour un niveau de remplissage donné.

La pièce anti-fuite 80 peut être réalisée en métal ou en matière plastique.

On peut prévoir au niveau des brides 84 et 85 de réaliser un voile ou un bourrelet en matériau élastomère permettant de s'adapter à différents diamètres de cols.

Les barreaux 86 et 87 sont coudés de manière à maintenir l'axe du flacon 7 suffisamment incliné vers le haut pour empêcher la sortie de liquide par le col 6 lorsque la pièce anti-fuite 80 repose sur une surface plane.

Les parties 81 et 82 peuvent être assemblées par tout moyen, .par exemple en les munissant au voisinage des brides 84 et 85 de moyens complémentaires non représentés.

Bien entendu, l'invention n'est pas limitée aux exemples de réalisation qui viennent d'être décrits.

Le récipient peut comporter ou non un organe d'essorage pour essorer l'applicateur.

Grâce à l'utilisation d'une pièce anti-fuite conforme à l'invention, un récipient contenant du vernis à ongles par exemple peut être utilisé sans craintes en voyage, en étant posé sur une surface relativement instable, telle qu'une tablette de siège.

## Revendications

1. Pièce anti-fuite (80) configurée pour maintenir une ouverture d'un flacon contenant un produit fluide au-dessus du niveau du produit dans le flacon lorsque l'ensemble repose sur une surface horizontale, le flacon comportant un col en partie supérieure du flacon, ce col définissant l'ouverture, la pièce anti-fuite étant **caractérisée par le fait qu'**elle comporte deux parties (81, 82) configurées pour être assemblées autour du flacon et former une cage autour de celui-ci, la forme de la cage et le matériau dans lequel la cage est réalisée étant choisis de manière à ce que la cage soit apte à protéger le flacon des chocs.

2. Pièce selon la revendication précédente, **caractérisée par le fait que** les deux parties (81, 82) sont reliées par une charnière (83).

3. Pièce selon la revendication 2, **caractérisée par le fait que** chaque partie (81, 82) comporte une bride (84, 85), ces brides formant un collier autour du col (6).

4. Pièce selon la revendication 3, **caractérisée par le fait que** les brides (84, 85) comportent un voile ou un bourrelet en matériau élastomère leur permettant de s'adapter à différents diamètres de col.

5. Pièce selon l'une des revendications 3 et 4, **caractérisée par le fait que** chaque bride (84, 85) est reliée à la charnière (83) par un ensemble de barreaux coudés (86, 87).

6. Pièce selon l'une quelconque des revendications précédentes, **caractérisée par le fait qu'**elle est réalisée dans un matériau élastiquement déformable.

7. Récipient **caractérisé par le fait qu'**il comporte un flacon, un applicateur et une pièce anti-fuite telle que définie dans l'une quelconque des revendications précédentes.

8. Récipient selon la revendication 7, **caractérisé par le fait que** la pièce anti-fuite (80) est fixée sur le flacon sans possibilité de rotation sur ce dernier.

9. Récipient selon l'une des revendications 7 et 8, **caractérisé par le fait que** le col (6) du flacon est fileté et **par le fait que** l'applicateur est vissé sur ce col (6).

10. Récipient selon l'une quelconque des revendications 7 à 9, **caractérisé par le fait que** la contenance du flacon est inférieure ou égale à 100 ml, de préférence inférieure ou égale à 25 ml, de préférence encore inférieure ou égale à 10 ml.

## Claims

1. An anti-spill piece (80) designed to maintain an opening of a bottle containing a fluid product above the level of the product in the bottle when the assembly lies on a horizontal surface, the bottle comprising a neck at the upper part of the bottle, this neck defining the opening, the anti-spill piece being **characterized by** the fact that it comprises two portions (81,82) designed for being assembled about the bottle and for forming a cage about said bottle, the shape of the cage and the material from which the cage is made being selected so as to enable the cage to protect the bottle from shocks.

2. A piece according to the preceding claim, **characterized by** the fact that the two portions (81,82) are connected together by a hinge (83).

3. A piece according to claim 2, **characterized by** the fact that each portion (81,82) comprises a coupling (84,85), these couplings forming a collar around the neck (6).

4. A piece according to claim 3, **characterized by** the fact that the couplings (84,85) comprise a web or rim of elastomer material so as to enable them to fit around necks of different diameters.

5. Piece according to any one of claims 3 and 4, **characterized by** the fact that each coupling (84,85) is connected to the hinge (83) by a set of curved bars (86,87).

6. Piece according to any one of the preceding claims, **characterized by** the fact that it is made of a material that is elastically deformable.

7. A receptacle, **characterized by** the fact that it comprises a bottle, an applicator and an anti-spill piece as defined in any one of the preceding claims.

8. A receptacle according to claim 7, **characterized by** the fact that the anti-spill piece (80) is fixed to the bottle so that it cannot rotate relative thereto.

9. A receptacle according to any one of claims 7 and 8, **characterized by** the fact that the neck (6) of the bottle is threaded and by the fact that the applicator is screwed on said neck (6).

10. A receptacle according to any one of claims 7 to 9, **characterized by** the fact that the capacity of the bottle is less than or equal to 100 ml, and preferably less than or equal to 25 ml, and even more preferably less than or equal to 10 ml.

## Patentansprüche

1. Auslaufschutz-Teil (80), das ausgebildet ist, um eine Öffnung einer ein fließfähiges Produkt enthaltenden Flasche oberhalb des Spiegels des Produkts in der Flasche zu halten, wenn die Einheit auf einer horizontalen Fläche aufliegt, wobei die Flasche einen Hals im oberen Teil der Flasche aufweist, wobei dieser Hals die Öffnung begrenzt, wobei das Auslaufschutz-Teil **dadurch gekennzeichnet ist, dass** es zwei Teile (81, 82) umfasst, die ausgebildet sind, um um die Flasche herum zusammengefügt zu werden und um sie herum einen Käfig zu bilden, wobei die Form des Käfigs und der Werkstoff, aus dem er hergestellt ist, so gewählt sind, dass der Käfig die Flasche gegen Stöße schützen kann.

2. Teil nach dem vorhergehenden Anspruch, **dadurch gekennzeichnet, dass** die beiden Teile (81, 82) durch ein Scharnier (83) miteinander verbunden sind.

3. Teil nach Anspruch 2, **dadurch gekennzeichnet, dass** jeder Teil (81, 82) einen Bügel (84, 85) aufweist, wobei diese Bügel eine Schelle um den Hals (6) herum bilden.

4. Teil nach Anspruch 3, **dadurch gekennzeichnet, dass** die Bügel (84, 85) eine Schale oder einen Wulst aus Elastomermaterial umfassen, die bzw. der ihnen gestattet, sich an verschiedene Halsdurchmesser anzupassen.

5. Teil nach einem der Ansprüche 3 und 4, **dadurch gekennzeichnet, dass** jeder Bügel (84, 85) mit dem Scharnier (83) durch eine Anzahl von gebogenen Leisten (86, 87) verbunden ist.

6. Teil nach einem der vorhergehenden Ansprüche, **dadurch gekennzeichnet, dass** es aus einem elastisch verformbaren Werkstoff hergestellt ist.

7. Behälter, **dadurch gekennzeichnet, dass** er eine Flasche, ein Auftragorgan und ein Auslaufschutz-Teil gemäß einem der vorhergehenden Ansprüche aufweist.

8. Behälter nach Anspruch 7, **dadurch gekennzeichnet, dass** das Auslaufschutz-Teil (80) auf der Flasche ohne Möglichkeit der Drehung auf dieser befestigt ist.

9. Behälter nach einem der Ansprüche 7 und 8, **dadurch gekennzeichnet, dass** der Hals (6) der Flasche mit einem Gewinde versehen ist, und dadurch, daß das Auftragorgan auf diesen Hals (6) aufgeschraubt ist.

10. Behälter nach einem der Ansprüche 7 bis 9, **dadurch gekennzeichnet, dass** das Fassungsvermögen der Flasche weniger als oder gleich 100 ml, vorzugsweise weniger als oder gleich 25 ml und noch bevorzugter weniger als oder gleich 10 ml ist.
